# EUROPÄISCHE PATENTANMELDUNG

(11) **EP 4 700 187 A1**
(43) Veröffentlichungstag der Anmeldung: **25.02.2026**
(21) Anmeldenummer: 24195453.6
(22) Anmeldetag: 20.08.2024
(51) Int. Cl.: E03F 5/04, A47K 3/40

(54) **VERLEGEKASTEN ZUR AUFNAHME EINER ABLAUFGARNITUR**

(71) Anmelder: EDM-System GmbH, 57399 Kirchhundem (DE)
(72) Erfinder: MALZKORN, Ralf, 34596 Bad Zwesten (DE); HILLE, Markus, 57399 Kirchhundem (DE)
(74) Vertreter: Patentanwälte Dörner & Kötter PartG mbB

(57) **Zusammenfassung**

Die Erfindung betrifft einen Verlegekasten (1) zum Einbringen in einen Bodenaufbau und zur Aufnahme einer Ablaufgarnitur für die Herstellung eines in einen Estrich eingebetteten Wasserablaufs für eine bodengleiche Dusche, mit einem Boden (11), an den sich eine umlaufende Seitenwand (12) anschließt, die wenigstens eine Durchführung (13) für eine außerhalb des Verlegekastens verlaufende Abwasserleitung aufweist, über die eine in den Verlegekasten (1) einzubringende Ablaufgarnitur mit der Abwasserleitung verbindbar ist, wobei in dem von der Seitenwand (12) begrenzten Innenraum wenigstens ein sich in die dem Boden (11) entgegen gerichtete Richtung ersteckender Stützfuß (4) angeordnet ist.

## Beschreibung

Die Erfindung betrifft einen Verlegekasten zum Einbringen in einen Bodenaufbau und zur Aufnahme einer Ablaufgarnitur für die Herstellung eines in einen Estrich eingebetteten Wasserablaufs für eine bodengleiche Dusche nach dem Oberbegriff des Patentanspruchs 1.

Duschen werden häufig bodengleich oder nahezu bodengleich ausgeführt, wobei diese relativ zum Bodenlevel keine oder nur eine geringe Erhöhung aufweisen, weshalb die Ablaufgarnitur der Dusche im Bereich des Bodenaufbaus, in der Regel im Estrich zu platzieren ist. Hierzu kommt häufig ein Verlegekasten, auch als Montage- oder Installationsbox bezeichnet, zum Einsatz, der einen Anschluss für eine Ablaufgarnitur aufweist, die in dem Verlegekasten angeordnet werden kann, und der an eine außerhalb des Verlegekastens angeordnete Abwasserleitung anschließbar ist. Im Zuge der Montage wird der Verlegekasten in einer Ausnehmung eines Bodens ausgerichtet, wobei anschließend ein Estrich gegossen wird, der mit der Oberkante des Verlegekastens flächenbündig ist. Ein solcher Verlegekasten ist beispielsweise in der EP 4 283 059 A1 offenbart.

Bei der Montage einer bodengleichen Dusche kann es, insbesondere bei größer dimensionierten Verlegekästen im Zusammenspiel mit einer kleineren Duschwanne vorkommen, dass die Duschwanne sich im Bereich der von ihr überdeckten Verlegekasten durchbiegt, was zu einer Deformierung der Duschwanne führen kann.

Hier will die Erfindung Abhilfe schaffen. Der Erfindung liegt die Aufgabe zugrunde, einen Verlegekasten bereitzustellen, bei dem unabhängig von den Abmessungen der Duschwanne eine Durchbiegung verhindert ist. Gemäß der Erfindung wird diese Aufgabe durch einen Verlegekasten mit den Merkmalen des kennzeichnenden Teils des Patentanspruchs 1 gelöst.

Mit der Erfindung ist ein Verlegekasten bereitgestellt, bei dem unabhängig von den Abmessungen der Duschwanne eine Durchbiegung verhindert ist. Dadurch, dass in dem von der Seitenwand begrenzten Innenraum wenigstens ein sich in die dem Boden entgegen gerichtete Richtung ersteckender Stützfuß angeordnet ist, ist eine zusätzliche Abstützung einer Duschwanne innerhalb des Verlegekastens ermöglicht, wodurch einer Durchbiegung entgegengewirkt ist.

In Weiterbildung der Erfindung ist der wenigstens eine Stützfuß höhenverstellbar ausgebildet. Hierdurch ist eine Einstellung der Stützhöhe ermöglicht.

In Ausgestaltung der Erfindung ist wenigstens ein Stützfuß des wenigstens einen Stützfußes lösbar mit dem Boden und/oder der Seitenwand verbunden. Hierdurch ist eine bedarfsgerechte Positionierung von Stützfüßen ermöglicht.

In weiterer Ausgestaltung der Erfindung weist der Stützfuß einen vorzugsweise unrunden Anschlusskörper auf, wobei an der umlaufenden Seitenwand an ihrer dem Innenraum des Grundkastens zugewandten Seite und/oder an dem Boden wenigstens eine Aufnahme zur form- und/oder kraftschlüssigen Befestigung des Anschlusskörpers des Stützfußes vorhanden ist. Hierdurch ist eine einfache Montage und Demontage von Stützfüßen ermöglicht.

In Weiterbildung der Erfindung ist wenigstens eine der wenigstens einen Aufnahme an dem Boden durch eine Einsenkung oder einen Einschub mit vorzugsweise unrundem Querschnitt gebildet, in welche der Anschlusskörper des Stützfußes einsetzbar ist. Hierdurch ist eine einfache Befestigung durch Einstecken des Anschlusskörpers eines Stützfußes in eine Einsenkung oder durch Einschieben des Anschlusskörpers eines Stützfußes in einen Einschub ermöglicht.

In Ausgestaltung der Erfindung ist wenigstens eine der wenigstens einen Aufnahme an der Seitenwand durch einen zwei parallel zueinander angeordnete Einschubleisten umfassenden Einschub gebildet, in den der Anschlusskörper des Stützfußes einschiebbar ist. Hierdurch ist eine einfache Montage eines Stützfußes an einer Seitenwand ermöglicht. Der Anschlusskörper kann beispielsweise durch eine an dem Stützfuß seitlich befestigte Einschubplatte oder auch durch einen Befestigungswinkel gebildet sein, auf dem der Stützfuß befestigt ist.

In weiterer Ausgestaltung der Erfindung umfasst der Stützfuß ein Basisteil und ein über einen Gewindeeingriff mit diesem verbundenes Stellteil. Durch den Gewindeeingriff ist eine Höhenverstellung durch relative Drehung zwischen Basisteil und Stellteil ermöglicht.

In Weiterbildung der Erfindung ist zwischen dem Basisteil und dem Stellteil ein Zwischenteil angeordnet, das mit dem Basisteil einerseits und dem Stellteil andererseits im Gewindeeingriff ist. Hierdurch ist eine differenzierte Höhenverstellung ermöglicht. Vorzugsweise weisen die beiden Gewindeeingriffe unterschiedliche Gewindesteigungen auf.

In Ausgestaltung der Erfindung sind Mittel zur fernbedienbaren Drehung von Basisteil und Zwischenteil zueinander oder von Zwischenteil und Stellteil zueinander angeordnet. Hierdurch ist eine Höhenanpassung eines Stützfußes nach erfolgter Montage einer Duschwanne ermöglicht.

In Ausgestaltung der Erfindung sind die Mittel zur fernbedienbaren Drehung durch eine Schnur gebildet, die auf eine umlaufende, vorzugsweise selbstklebende Wickelfläche des Zwischenteils oder des Stellteils aufgewickelt ist. Hierdurch ist eine einfache und kostengünstige Fernbedienung zur Höhenverstellung des Stützfußes erzielt.

In weiterer Ausgestaltung der Erfindung weist der Stützfuß endseitig ein Auflagerteil auf, das um mehrere Achsen, bevorzugt um eine Kugelabschnittsfläche schwenkbar gelagert ist. Hierdurch ist eine optimale Anstellung des Auflagerteils an den Boden einer Duschwanne ermöglicht. Vorteilhaft weisen das Auflagerteil und das Stellteil miteinander korrespondierende kugelabschnittsförmige Führungsflächen auf, die zumindest bereichsweise gleitend aneinander liegen.

In Weiterbildung der Erfindung ist der Boden an seiner den Seitenwänden abgewandten Unterseite zumindest bereichsweise mit einer Rippenstruktur versehen, die vorzugsweise als Wabenstruktur ausgebildet ist. Hierdurch ist die Tragfähigkeit des Bodens verbessert.

Andere Weiterbildungen und Ausgestaltungen der Erfindung sind in den übrigen Unteransprüchen angegeben. Ein Ausführungsbeispiel der Erfindung ist in den Zeichnungen dargestellt und wird nachfolgend im Einzelnen beschrieben. Es zeigen:
- Figur 1: die schematische räumliche Darstellung eines Verlegekastens mit angeordneten Stützen;
- Figur 2: die schematische Darstellung einer über einem Verlegekasten gemäß Figur 1 installierten Duschwanne;
- Figur 3: die Darstellung der Anordnung aus Figur 2 in einer ersten räumlichen Schnittdarstellung:
- Figur 4: die Darstellung der Anordnung aus Figur 2 in einer zweiten räumlichen Schnittdarstellung und
- Figur 5: die Detaildarstellung eines mit einer Stütze abgestützten Bereichs der Anordnung aus Figur 2 im Längsschnitt.

Der als Ausführungsbeispiel gewählte Verlegekasten 1 weist einen Boden 11 mit weitgehend rechteckiger Grundfläche mit einer weitgehend bogenförmigen Querseite auf, an die sich eine umlaufende Seitenwand 12 anschließt. Der Boden 11 ist an seiner den Seitenwänden 12 abgewandten Unterseite mit einer wabenförmigen Rippenstruktur 111 versehen (vgl. Figur 4). In der Seitenwand 12 sind an der bogenförmigen schmalen Querseite des Verlegekastens 1 beabstandet zueinander zwei Durchführungen 13 zur wahlweisen Durchführung einer außerhalb des Verlegekastens verlaufenden Abwasserleitung angeordnet, über die eine in den Grundkasten 1 eingebrachte - nicht dargestellte - Ablaufgarnitur mit einer Abwasserleitung verbindbar ist. Die Durchführungen 13 sind jeweils mit einem Dichtring zur Abdichtung gegenüber einer durchzuführenden Abwasserleitung versehen. Die Seitenwand 12 des Verlegekastens 1 weist zwei in einem Winkel von 45° angestellte Fläche 121 auf. (Alternativ kann die Fläche auch in einem anderen Winkel, insbesondere auch in einem Winkel von 30° angestellt sein.) Die beiden Durchführungen 13 sind jeweils in einer dieser Flächen 121 angeordnet. Es kann auch eine mittige dritte Durchführung angeordnet sein, zu der die beiden Durchführungen 13 in einem Winkel von 45° angestellt sind. Die Durchführungen 13 sind jeweils über eine mit - nicht dargestellten - Sollbruchkerben versehene Materialschicht verschlossen, die bei Bedarf durchstoßen werden kann. Im Ausführungsbeispiel weisen die Durchführungen 13 einen nach außen gerichteten kragenförmigen Ansatzstutzen 131 auf, der den Dichtring aufnimmt. Alternativ oder zusätzlich können die Durchführungen 13 auch einen nach innen gerichteten kragenförmigen Ansatzstutzen aufweisen.

Im Bereich der vier angeordneten abgerundeten Ecken des Verlegekastens 1 ist jeweils nach außen kragend ein Kragarm 2 angeordnet, der einen in Figur 1 schematisch skizzierten Standfuß 3 aufnimmt. Der Standfuß 3 weist eine Gewindestange 31 auf, mit der in eine in dem Kragarm 2 hierzu vorhandene Gewindebohrung eingeschraubt ist. Durch Drehung des Standfußes 3 ist so eine Höhenverstellung ermöglicht.

Die Seitenwand 12 ist an ihren Längsseiten sowie an der bogenförmigen Vorderseite mit Einschüben 14 versehen, die jeweils durch zwei parallel zueinander angeordnete Einschubleisten 141 gebildet sind.

An der Seitenwand 12 ist an einer Längsseite sowie an ihrer Vorderseite jeweils ein Stützfuß 4 angeordnet. Der Stützfuß 4 umfasst ein becherförmiges Basisteil 41, das an seinem offenen Ende umlaufend mit einem Außengewinde 411 versehen ist. An seinem bodenseitigen Ende ist in das Basisteil 41 eine Gewindebohrung 412 eingebracht.

Auf das Basisteil 41 ist ein Zwischenteil 42 aufgeschraubt. Das Zwischenteil 42 ist im Wesentlichen becherförmig ausgebildet und weist an seinem geschlossenen Ende zentrisch einen zylindrischen Sockel 421 auf, durch den eine Gewindebohrung 422 geführt ist. In die Innenwandung des Zwischenteils 42 ist ein Innengewinde 423 eingebracht, mit dem das Zwischenteil 42 auf das Außengewinde 411 des Basisteil 41 aufgeschraubt ist. Außen ist das Zwischenteil 42 bereichsweise umlaufend mit einer Klebefläche versehen, auf der eine Schnur 424 aufgewickelt ist.

In das Zwischenteil 42 ist ein Stellteil 43 eingeschraubt. Das Stellteil 43 umfasst eine Gewindestange 431, die endseitig mit einem kugelabschnittsförmig gewölbten Kopf 432 versehen ist. Auf dem Kopf 432 ist eine Auflagerplatte 44 schwenkbar gelagert. Die Auflagerplatte 44 weist eine kugelabschnittförmige Aufnahme 441 auf, an welcher der kugelabschnittsförmig gewölbte Kopf 432 anliegt. In der Aufnahme 441 ist der Kopf 432 über einen Haltering 442 schwenkbar axial gehalten. Das Stellteil 43 ist mit seiner Gewindestange 431 in die Gewindebohrung 422 des zylindrischen Sockels 421 des Zwischenteils 42 eingeschraubt.

Der so ausgebildete Stützfuß 4 ist auf einem Befestigungswinkel 5 montiert. Hierzu ist durch den ersten, bodenseitigen Schenkel des Befestigungswinkel 5 eine Schraube 51 geführt, die in die Gewindebohrung 412 des Basisteils 41 eingeschraubt ist. Mit seinem zweiten Schenkel ist der Befestigungswinkel 5 zwischen die beiden Einschubleisten 141 eines Einschubes 14 der Seitenwand 12 eingeschoben. Der Stützfuß 4 ist so formschlüssig und zugleich lösbar mit der Seitenwand 12 verbunden.

In Figur 3 ist ein erfindungsgemäßer Verlegekasten 1 in einem Bodenaufbau nach Montage einer Duschwanne 6 im Längsschnitt dargestellt. Nach Montage des Stützfußes 4 wurde ein abgewickelter Abschnitt der Schnur 424 in den Bereich unter der Abflussöffnung 61 der Duschwanne 6 positioniert. Nach Montage der Duschwanne 6 ist die Schnur 424 von außen zugänglich und durch Zug an der Schnur 424 kann das Zwischenteil 42 mit seinem Innengewinde 423 entlang dem Außengewinde 411 des Basisteils 41 nach oben bewegt werden, bis die Auflagerplatte 44 an der Duschwanne 6 anliegt.

## Patentansprüche

1. Verlegekasten (1) zum Einbringen in einen Bodenaufbau und zur Aufnahme einer Ablaufgarnitur für die Herstellung eines in einen Estrich eingebetteten Wasserablaufs für eine bodengleiche Dusche, mit einem Boden (11), an den sich eine umlaufende Seitenwand (12) anschließt, die wenigstens eine Durchführung (13) für eine außerhalb des Verlegekastens verlaufende Abwasserleitung aufweist, über die eine in den Verlegekasten (1) einzubringende Ablaufgarnitur mit der Abwasserleitung verbindbar ist, **dadurch gekennzeichnet, dass** in dem von der Seitenwand (12) begrenzten Innenraum wenigstens ein sich in die dem Boden (11) entgegen gerichtete Richtung ersteckender Stützfuß (4) angeordnet ist.

2. Verlegekasten nach Anspruch 1, **dadurch gekennzeichnet, dass** der wenigstens eine Stützfuß (4) höhenverstellbar ausgebildet ist.

3. Verlegekasten nach Anspruch 1 oder 2, **dadurch gekennzeichnet, dass** wenigstens ein Stützfuß (4) des wenigstens einen Stützfußes lösbar mit dem Boden (1) und/oder der Seitenwand (12) verbunden ist.

4. Verlegekasten nach Anspruch 3, **dadurch gekennzeichnet, dass** der Stützfuß (4) einen vorzugsweise unrunden Anschlusskörper aufweist, wobei an der umlaufenden Seitenwand (12) an ihrer dem Innenraum des Grundkastens (1) zugewandten Seite und/oder an dem Boden (11) wenigstens eine Aufnahme zur form- und/oder kraftschlüssigen Befestigung des Anschlusskörpers des Stützfußes (4) vorhanden ist.

5. Verlegekasten nach Anspruch 4, **dadurch gekennzeichnet, dass** wenigstens eine der wenigstens einen Aufnahme an dem Boden (1) durch eine Einsenkung oder einen Einschub mit vorzugsweise unrundem Querschnitt gebildet ist, in welche der Anschlusskörper des Stützfußes (4) einsetzbar ist.

6. Verlegekasten nach Anspruch 4 oder 5, **dadurch gekennzeichnet, dass** wenigstens eine der wenigstens einen Aufnahme an der Seitenwand (12) durch einen zwei parallel zueinander angeordnete Einschubleisten (141) umfassenden Einschub (14) gebildet ist, in den der Anschlusskörper des Stützfußes (4) einschiebbar ist.

7. Verlegekasten nach einem der vorgenannten Ansprüche, **dadurch gekennzeichnet, dass** der Stützfuß (4) ein Basisteil (41) und ein über einen Gewindeeingriff mit diesem verbundenes Stellteil (43) umfasst.

8. Verlegekasten nach Anspruch 7, **dadurch gekennzeichnet, dass** zwischen dem Basisteil (41) und dem Stellteil (43) ein Zwischenteil (42) angeordnet ist, das mit dem Basisteil (41) einerseits und dem Stellteil (43) andererseits im Gewindeeingriff ist.

9. Verlegekasten nach Anspruch 7 oder 8, **dadurch gekennzeichnet, dass** Mittel zur fernbedienbaren Drehung von Basisteil (41) und Zwischenteil (42) oder von Zwischenteil (42) und Stellteil (43) zueinander angeordnet sind.

10. Verlegekasten nach Anspruch 7 oder 8, **dadurch gekennzeichnet, dass** die Mittel zur fernbedienbaren Drehung durch eine Schnur (424) gebildet sind, die auf eine umlaufende vorzugsweise selbstklebende Wickelfläche des Zwischenteils (42) oder des Stellteils (43) aufgewickelt ist.

11. Verlegekasten nach einem der vorgenannten Ansprüche, **dadurch gekennzeichnet, dass** der Stützfuß (4) endseitig ein Auflagerteil, vorzugsweise in Form einer Auflagerplatte (44), aufweist, das um mehrere Achsen, bevorzugt um eine Kugelabschnittsfläche schwenkbar gelagert ist.

12. Verlegekasten nach Anspruch 11, **dadurch gekennzeichnet, dass** das Auflagerteil und das Stellteil (43) miteinander korrespondierende kugelabschnittsförmige Führungsflächen aufweisen, die zumindest bereichsweise gleitend aneinander liegen.

13. Verlegekasten nach einem der vorgenannten Ansprüche, **dadurch gekennzeichnet, dass** der Boden (1) an seiner den Seitenwänden (12) abgewandten Unterseite zumindest bereichsweise mit einer Rippenstruktur (111) versehen ist, die vorzugsweise als Wabenstruktur ausgebildet ist.

## Geänderte Patentansprüche

### Geänderte Patentansprüche gemäss Regel 137(2) EPÜ.

1. Verlegekasten (1) zum Einbringen in einen Bodenaufbau und zur Aufnahme einer Ablaufgarnitur für die Herstellung eines in einen Estrich eingebetteten Wasserablaufs für eine bodengleiche Dusche mit einer den Verlegekasten nach Montage der Dusche überdeckenden Duschwanne, mit einem Boden (11), an den sich eine umlaufende Seitenwand (12) anschließt, die wenigstens eine Durchführung (13) für eine außerhalb des Verlegekastens verlaufende Abwasserleitung aufweist, über die eine in den Verlegekasten (1) einzubringende Ablaufgarnitur mit der Abwasserleitung verbindbar ist, **dadurch gekennzeichnet, dass** in dem von der Seitenwand (12) begrenzten Innenraum wenigstens ein sich in die dem Boden (11) entgegen gerichtete Richtung ersteckender Stützfuß (4) zur Abstützung der den Verlegekasten überdeckenden Duschwanne angeordnet ist.

2. Verlegekasten nach Anspruch 1, **dadurch gekennzeichnet, dass** der wenigstens eine Stützfuß (4) höhenverstellbar ausgebildet ist.

3. Verlegekasten nach Anspruch 1 oder 2, **dadurch gekennzeichnet, dass** wenigstens ein Stützfuß (4) des wenigstens einen Stützfußes lösbar mit dem Boden (1) und/oder der Seitenwand (12) verbunden ist.

4. Verlegekasten nach Anspruch 3, **dadurch gekennzeichnet, dass** der Stützfuß (4) einen vorzugsweise unrunden Anschlusskörper aufweist, wobei an der umlaufenden Seitenwand (12) an ihrer dem Innenraum des Grundkastens (1) zugewandten Seite und/oder an dem Boden (11) wenigstens eine Aufnahme zur form- und/oder kraftschlüssigen Befestigung des Anschlusskörpers des Stützfußes (4) vorhanden ist.

5. Verlegekasten nach Anspruch 4, **dadurch gekennzeichnet, dass** wenigstens eine der wenigstens einen Aufnahme an dem Boden (1) durch eine Einsenkung oder einen Einschub mit vorzugsweise unrundem Querschnitt gebildet ist, in welche der Anschlusskörper des Stützfußes (4) einsetzbar ist.

6. Verlegekasten nach Anspruch 4 oder 5, **dadurch gekennzeichnet, dass** wenigstens eine der wenigstens einen Aufnahme an der Seitenwand (12) durch einen zwei parallel zueinander angeordnete Einschubleisten (141) umfassenden Einschub (14) gebildet ist, in den der Anschlusskörper des Stützfußes (4) einschiebbar ist.

7. Verlegekasten nach einem der vorgenannten Ansprüche, **dadurch gekennzeichnet, dass** der Stützfuß (4) ein Basisteil (41) und ein über einen Gewindeeingriff mit diesem verbundenes Stellteil (43) umfasst.

8. Verlegekasten nach Anspruch 7, **dadurch gekennzeichnet, dass** zwischen dem Basisteil (41) und dem Stellteil (43) ein Zwischenteil (42) angeordnet ist, das mit dem Basisteil (41) einerseits und dem Stellteil (43) andererseits im Gewindeeingriff ist.

9. Verlegekasten nach Anspruch 7 oder 8, **dadurch gekennzeichnet, dass** Mittel zur fernbedienbaren Drehung von Basisteil (41) und Zwischenteil (42) oder von Zwischenteil (42) und Stellteil (43) zueinander angeordnet sind.

10. Verlegekasten nach Anspruch 7 oder 8, **dadurch gekennzeichnet, dass** die Mittel zur fernbedienbaren Drehung durch eine Schnur (424) gebildet sind, die auf eine umlaufende vorzugsweise selbstklebende Wickelfläche des Zwischenteils (42) oder des Stellteils (43) aufgewickelt ist.

11. Verlegekasten nach einem der vorgenannten Ansprüche, **dadurch gekennzeichnet, dass** der Stützfuß (4) endseitig ein Auflagerteil, vorzugsweise in Form einer Auflagerplatte (44), aufweist, das um mehrere Achsen, bevorzugt um eine Kugelabschnittsfläche schwenkbar gelagert ist.

12. Verlegekasten nach Anspruch 11, **dadurch gekennzeichnet, dass** das Auflagerteil und das Stellteil (43) miteinander korrespondierende kugelabschnittsförmige Führungsflächen aufweisen, die zumindest bereichsweise gleitend aneinander liegen.

13. Verlegekasten nach einem der vorgenannten Ansprüche, **dadurch gekennzeichnet, dass** der Boden (1) an seiner den Seitenwänden (12) abgewandten Unterseite zumindest bereichsweise mit einer Rippenstruktur (111) versehen ist, die vorzugsweise als Wabenstruktur ausgebildet ist.
